# EUROPÄISCHE PATENTSCHRIFT

(11) **EP 1 247 050 B1**
(45) Veröffentlichungstag und Bekanntmachung des Hinweises auf die Patenterteilung: **20.10.2004**
(21) Anmeldenummer: 01915128.1
(22) Anmeldetag: 08.01.2001
(51) Int. Cl.: F25B 9/14

(54) **PERIODISCH ARBEITENDE KÄLTEMASCHINE**
PERIODIC REFRIGERATING MACHINE
MACHINE FRIGORIFIQUE A FONCTIONNEMENT PERIODIQUE

(30) Priorität: 15.01.2000 DE 10001460
(43) Veröffentlichungstag der Anmeldung: 09.10.2002
(73) Patentinhaber: Forschungszentrum Karlsruhe GmbH, 76133 Karlsruhe (DE)
(72) Erfinder: HOFMANN, Albert, 76229 Karlsruhe (DE)
(86) Internationale Anmeldenummer: PCT/EP2001/000124
(87) Internationale Veröffentlichungsnummer: WO 2001/051862

(56) Entgegenhaltungen:
- US-A- 4 858 441
- US-A- 5 269 147
- US-A- 5 481 878
- US-A- 5 722 243
- US-A- 5 927 081
- PATENT ABSTRACTS OF JAPAN vol. 1995, no. 04, 31. Mai 1995 (1995-05-31) & JP 07 019635 A (NAOJI ISSHIKI;OTHERS: 02), 20. Januar 1995 (1995-01-20)
- HOFMANN A ET AL: "Phase shifting in pulse tube refrigerators" CRYOGENICS,IPC SCIENCE AND TECHNOLOGY PRESS LTD. GUILDFORD,GB, Bd. 39, Nr. 6, Juni 1999 (1999-06), Seiten 529-537, XP004179522 ISSN: 0011-2275
- PATENT ABSTRACTS OF JAPAN vol. 015, no. 457 (M-1181), 20. November 1991 (1991-11-20) & JP 03 194364 A (SANYO ELECTRIC CO LTD), 26. August 1991 (1991-08-26)

## Beschreibung

Die Erfindung betrifft eine periodisch arbeitende Kältemaschine.

Es ist bekannt, daß ein Kälteerzeugungsprozeß, der nach dem Prinzip einer Stirlingmaschine funktioniert, so aufgebaut werden kann, daß im kalten Teil einer solchen Maschine keine zu bewegenden mechanischen Komponenten vorhanden sind. Der Kühler einer solchen besteht aus einem bei Umgebungstemperatur periodisch bewegten Kompressorkolben, einem thermisch isolierten Regenerator, einem ebenfalls thermisch isolierten Pulsrohr, das an beiden Enden mit Wärmeübertragern versehen ist und einem ebenfalls bei Umgebungstemperatur betriebenen Expansionskolben. Beide Kolben werden so bewegt, daß im Pulsrohr folgender Kreisprozeß durchlaufen wird:
Kompression des Gases;
Verschiebung des Gases in Richtung Expander;
Expansion des Gases;
Verschiebung des Gases in Richtung Kompressor:
   Eine solche Kältemaschine ist aus Dokument US-A-5 269 147 schon bekannt.

Die genauere Analyse zeigt daß mit dem Kompressor verhältnismäßig viel Arbeit zugeführt wird. Ein geringer Anteil davon wird am Expander zurückgewonnen. Die Differenz wird in Wärme umgesetzt, die im wesentlich im Bereich des Kompressors abgeleitet werden muß (siehe auch Figur 6).

Derartige Kältemaschinen sind in unterschiedlich abgewandelten Betriebsweisen realisiert worden. Mit einstufigen Anordnungen kann die Temperatur typischerweise von Raumtemperatur auf etwa 25 K abgesenkt werden [I, II], mit zweistufigen Einrichtungen sogar bis unterhalb von 4 K [III].

Folgende Überlegung führte zu der Erfindung:

Wenn an dem Wärmeübertrager zwischen dem Regenerator und dem Pulsrohr soviel Wärme zugeführt wird, daß dort keine Abkühlung sondern eine Erwärmung über die Raumtemperatur hinaus erfolgt, wird die am Expander abzuführende Arbeitsleistung größer als die dem System mechanisch zugeführte Kompressionsleistung. Ein Teil der beim Wärmeübetrager zwischen Regenerator und Pulsrohr zuund der beim Wärmeübertrager am Ende des Pulsrohrs abgeführten Wärme wird in Arbeit umgewandelt und führt somit zu einer Verstärkung der mechanischen Leistung.

Die damit gewonnenen Arbeit ist zum Antrieb eines Pulsrohrkühlers nutzbar.

In Anspruch 1 ist der Aufbau einer solchen, aus einem thermischen Leistungsverstärker und einem an seinen Ausgang angeschlossenen, also in Reihe geschalteten Pulsrohrkühler in seinen Merkmalen gekennzeichnet.

Der thermische Leistungsverstärker aus einer Kompressoreinrichtung an die ein erster Wärmeübertrager angebaut ist, der an die Umgebung Wärme abgibt. An diesen ist ein Regenerator angebaut. Am andern Ende sitzt ein weiterer Wärmeübertrager, über den Wärme in den Leistungsverstärker eingeleitet wird. Dieser Wärmeübertrager wird daher als Heizer bezeichnet. An den Heizer ist in Folge das Pulsrohr des Leistungsübertragers angebaut und wird mit einem Wärmeübertrager, der Wärme abgibt abgeschlossen. An diesen letzten Wärmeübertrager ist der Pulsrohrkühler angebaut, dabei ist der letzte Wärmeübertrager des Leistungsverstärkers der erste des Pulsrohrkühlers, wenn man so will. Zwischen dem Regenerator und Pulsrohr des Pulsrohrkühlers liegt der Wärmeübetrager, der die Nutzkältezone bildet. Schließlich schließt das Pulsrohr mit einem letzten Wärmeübertrager und der daran ankoppelnden Expandereinrichtung ab.

In den Unteransprüchen 2 bis 5 sind verschiedene Betriebsvarianten entsprechend der bekannten Betriebsvarianten von Pulsrohrkühlern aufgeführt [I bis III]:
Zunächst die beiden Varianten mit bewegten Bauteilen:
   Anspruch 2 der Stirling-Prozess mit Kolbenexpander,
   Anspruch 3 der Stirling-Prozeß mit passivem Expander, und dann die beiden Varianten, die keine bewegten Bauteile haben:
   Anspruch 4 die Gifford-McMahon-Betriebsweise mit einem Hoch- und
   Niederdruckreservoir, die beide über mit je einem Ventil versehenen Zuleitungen am Regenerator ankoppeln, und mit passivem Expander wie in Anspruch 3 und schließlich
   Anspruch 5 die Gifford-McMahon-Betriebsweise mit einer Kompressionseinrichtung, wie in Anspruch4 beschrieben, und je einer mit einem steuerbaren Ventil versehen Zuleitung vom Hoch- und Niederdruckreservoir, dem ventilgesteuertem Expander, zum Pulsrohr.

Der Pulsrohrverstärker kann einerseits elektrisch beheizt werden (Anspruch 6), andrerseits, ähnlich wie bei einem Stirling-Motor, können auch andere Wärmequellen wie solare Erwärmung oder Verbrennung [5] genutzt werden (Anspruch 7). In diesem Fall kann der Kühler mit noch geringerem Bedarf an Primärenergie betrieben werden.

Mit der Erfindung werden u.a. folgende Vorteile erzielt:
besserer Wirkungsgrad, d.h. weniger Primärenergie bei gleicher Kälteleistung;
kostengünstige Fertigung des Kühlers - im Vergleich zu einem mechanischen Kompressor ist der Pulsrohrverstärker eine sehr einfach zu fertigende Baugruppe, der Zusatzaufwand wiegt die Kosteneinsparung aufgrund eines kleineren Kompressors auf;
geringere Betriebskosten;
geringe Wartungskosten - der Pulsrohrverstärker selbst ist wartungsfrei, die für den Pulsrohrkühler in jedem Fall erforderlichen Zusatzkomponenten wie Kompressor und Ventile, die regelmäßige Wartung bzw. Austausch erfordern, genügen in kleinerer Bauweise und sind dadurch billiger.

Die Erfindung wird im folgenden anhand der Zeichnung näher beschrieben. Die Zeichnung besteht aus mehreren Figuren. Es zeigt:
Figur 1 den schematischen Aufbau der Kältemaschine als Reihenschaltung aus einem thermischen Verstärker mit einem Pulsrohrkühler und die Darstellung des Temperaturverlaufs entlang derselben,
Figur 2a die Realisierung als Stirling-Typ mit Doppelkolben,
Figur 2b die Realisierung als Stirling-Typ mit Einfachkolben und Doppeleinlaß-Phasenschieber,
Figur 2c Gifford-McMahon-Typ mit Doppeleinlaß-Phasenschieber,
Figur 2d Gifford-McMahon-Typ mit aktivem Phasenschieber,
Figur 3a das Phasendiagramm der Oszillationen von Druck und Volumenstrom am optimierten Pulsrohrkühler,
Figur 3b das Phasendiagramm der Oszillationen von Druck und Volumenstrom an der Kältemaschiene, der Reihenschaltung von Pulsrohrverstärker und Pulsrohrkühler,
Figur 4 den Aufbau der Kältemaschine mit ventilbetriebenem thermischen Verstärker,
Figur 5 den Heizer als Brennkammer-Heizung,
Figur 6 Funktionsprinzip des Pulsrohrkühlers und der Temperaturverlauf entlang ihm.

Zunächst wird anhand der Figur 6 an das Funktionsprinzip des Pulsrohrkühlers in seinen vier Phasen einer Periode kurz erinnert:

Der Kompressor und Expander werden so betrieben, daß im Pulsrohr folgender Kreisprozeß durchlaufen wird:
- Kompression des Gases.
- Verschiebung des Gases in Richtung Expander um eine Länge Δl, die kleiner als die Gesamtlänge des Pulsrohrs ist. Hierbei wird dem durch den Wärmeübertrager WÜ3 am Ende des dem Regenerator zugewandten Ende des Pulsrohrs strömenden Gas Wärme entzogen.
- Expansion des Gases.

Die gesamte Gassäule kühlt sich ab, am linken Ende unter die Temperatur des dort befindlichen Wärmeübertragers.
- Verschiebung des Gases zum Kompressor hin.

Dabei kommt es zu einer Abkühlung am linken Wärmeübertrager WÜ1 oder es muß dort Wärme zugeführt werden, wenn dieser Wärmeübertrager WÜ1 bei konstanter Temperatur betrieben wird.

Die sich im stationären Fall einstellende Temperatur entlang des Pulsrohrkühlers ist darunter dargestellt.

Der Pulsrohrkühler kann unterschiedliche betrieben werden. Entsprechende Betriebsschemen sind in den Figuren 2a bis 2d in Kombination mit dem thermischen Verstärker dargestellt. Die jeweilige Art nach Figur 2a und 2b basieren auf der Verfügbarkeit eines geeigneten Kolbenkompressors zum Antrieb des Verstärkers. Entsprechend dem bekannten Stirling-Prozeß wird bei der Expansion Arbeit zurückgewonnen. Gemäß dem Prinzip nach den beiden Figuren 2c und 2d wird der dem Verstärker zugeführte Gasstrom mit periodisch geschalteten Ventilen aufgeprägt. Dieses wird einem Hochdruckbehälter, HD, (Druckreservoir) entnommen und in einen Niederdruckbehälter, ND, (Niederdruckreservoir) entspannt, ähnlich wie beim Betrieb eines Gifford-McMahon(GM)-Kühlers. Diese GM-Betriebsweise hat zwar einen schlechteren Wirkungsgrad als die Stirling-Betriebsweise, hat aber den Vorteil, daß preisgünstigere Kompressoren eingesetzt werden können. Analoges gilt auch für dem Pulsrohrverstärker sowie für die Reihenschaltung beider Einheiten. In Figur 1 ist die Kombination des thermischen Leistungsverstärkers mit dem Pulsrohrkühler schematisch dargestellt.

Im weiteren wird eine beispielhafte Auslegung für die aus der Reihenschaltung des thermischen Leistungsverstärkers und des mit ihm betriebenen Pulsrohrkühlers bestehenden, periodisch arbeitenden Kältemaschine beschrieben.

Da der thermische Leistungsverstärker, auch Kompressor oder Pulsrohrkompressor genannt, wie ein Pulsrohrkühler funktioniert, können beide Systeme, der Leistungsverstärker und der Pulsrohrkühler, mit gleichen Methoden behandelt werden. Ein bekanntes Berechnungsverfahren [IV] liefert bei Pulsrohrkühlern gute Übereinstimmung mit Experimenten. Als typischer Fall wird hier ein Kühler betrachtet, der am Regeneratoreingang einen Arbeitsstrom ("pV-Leistung") von 1000 W benötigt. Bei 2 Hz Pulsationsfrequenz ist hierzu ein harmonisch pulsierender Gasstrom mit einem Scheitelwerten von Uₛ = 4,8 l/s des Volumenstroms und pₛ = 5,7 bar des Drucks mit einer Phasendifferenz von 45° erforderlich. Bei ventilgesteuerter Betriebsweise sind die Pulsationen nicht mehr harmonisch. Es zeigte sich aber, daß auch dann mit diesem Berechnungsmodell eine Auslegung mit guter Näherung vorgenommen werden kann. Bei der GM-Betriebsweise wird die "pV-Leistung" von einem Kompressor mit ca. 6000 W elektrischer Antriebsleistung erbracht. Er arbeitet bei einem Kompressionsverhältnis von etwa 1,9 bei 18 bar Mitteldruck. Für einen optimal angepaßten Pulsrohrkühler ergibt das Rechenverfahren eine Kühlleistung von ca. 110 W bei 50 K Kühltemperatur und 300 K Umgebungstemperatur.

Bei der Berechnung werden harmonische, also sinusförmige Pulsationen von Druck und Volumenstrom angenommen. Im optimierten System ergeben sich die in dem Zeiger-/Phasendiagramm gemäß Figur 3a gezeigten Beziehungen zwischen Druck p und Volumenstrom U an verschiedenen Positionen wie dem Regeneratoreintritt, RE, Pulsrohreintritt, PTE, und Pulsrohraustritt, PTA. Der Volumenstrom U_{PT,E} im Pulsrohr auf der dem Kompressor zugewandten Seite eilt dem im Pulsrohr vorliegenden Druck p_{PT} um etwa 30° voraus, wohingegen der Gasstrom U_{PT,A} an der gegenüber liegenden Seite dem Druck um etwa 45° nacheilt. Ähnliche Betriebsbedingungen sollten sich an einem Pulsrohrverstärker einstellen, wenn dieser für optimale Energiewandlung konzipiert wird.

Wenn nun aber der Pulsrohrverstärker, 1, und der Pulsrohrkühler, 2, in Reihe geschaltet sind, wie es bei der erfindungsgemäßen Anordnung nach den Figuren 1, 2 und 4 der Fall ist, summieren sich die Phasenverschiebungen, wie in Figur 3b dargestellt. Im Pulsrohr des Pulsrohr- oder Leistungsverstärkers, 1, eilen beide Volumenstromzeiger U_{PT1,E} und U_{PT1,A} dem Druck p_{PT1} voraus und im Kühler, 2, eilen die Volumenströme U_{PT2,E} und U_{PT2,A} dem Druck p_{PT2} nach. Ergänzend dazu sind in Figur 3b auch die Zeiger der Druckund Volumenstromoszillation an anderen Positionen dargestellt. So kennzeichnet U_{R,E} den bei Raumtemperatur in den Regenerator des Verstärkers eingespeisten Volumenstrom. Der am beheizten Ende dieses Regegenerators vorliegende Volumenstrom U_{R,A} ist durch eine größere Länge aufgrund der thermischen Ausdehnung des Gases und durch eine geringe Drehung aufgrund des Leervolumens im Regenerator ausgezeichnet. Der Unterschied zwischen U_{R,A} und U_{PT1,E} dem am heißen Ende des Pulsrohrs vorliegenden Gasstrom kommt bei der Durchströmung der Heizereinheit zustande. Entsprechend kennzeichnen die Zeiger p_{R,E}, P_{PT1} und p_{PT2} die Drücke am Raumtemperaturende des zum Verstärker gehörenden Regenerators, im Pulsrohr der Verstärkereinheit und im Pulsrohr der Kühlereinheit.

Beide Komponenten werden nicht in dem jeweils optimalen Zustand betrieben. Hierdurch verschlechtert sich die Effizienz des Pulsrohrkühlers gegenüber der Betriebsweise mit direktem Anschluss am Kompressor. Durch Modifizierung der Abmessungen kann dieser schädliche Effekt aber so weit vermindert werden, daß ein Gewinn erzielt wird.

Beispielsweise kann mit einem in konventioneller Weise betriebenen Pulsrohrkühler in GM-Betriebsweise mit 6000 W elektrischer Antriebsleistung des Kompressors eine Kühlleistung von 110 W bei 50 K erzielt werden. Bei Einsatz eines Pulsrohrverstärkers mit 1000 K mittlerer Temperatur im Bereich der Heizung wird die Kompressorleistung um 50 % verringert, zusätzlich muß aber eine Heizleistung von 1700 W bei 1000 K eingespeist werden. Damit reduziert sich die gesamte elektrische Antriebsleistung von 6000 W auf 4700 W, 3000 W am Kompressor und 1700 W an der Heizung.

Der Effekt wird noch günstiger, wenn Materialien mit höherer Temperaturverträglichkeit eingesetzt werden, oder wenn die Heizleistung nicht elektrisch aufgebracht wird, sondern z.B. über eine Gasbrennerkammer beispielsweise, wie in Fig. 5 an skizziert. Die Rohrverbindung zwischen dem Ausgang des Regenerators und dem Eingang zum Pulsrohr wird über die Gasflamme erhitzt. Am Ausgang des Rückkühlers koppelt der Pulsrohrkühler an.

Die praktischen Ausführung eines Kühlers mit den zuvor genannten Leistungsdaten ist beispielhaft in Figur 4 gezeigt. Die linke Baugruppe in der Figur stellt den Kompressor mit Hoch- und Niederdruck-Pufferbehältern, HD und ND, und den alternierend betriebenen Ventilen, Magnet- oder Drehventile, dar. Die mittlere Gruppe stellt den zu betreibenden einstufigen Pulsrohrkühler dar, und die rechte Baugruppe zeigt maßstäblich den daran angepassten Leistungs- oder Pulsrohrverstärker. Dessen Regenerator ist ähnlich aufgebaut wie der des Kühlers, wobei nur die Porenweite an den höheren Temperaturbereich angepasst ist. Als direkte Heizung kann ein mit Heizdraht bewickelter Keramikkörper in weitgehend konventioneller Ausführung verwendet werden. Das Pulsrohr ist in Bezug auf Länge und Durchmesser so optimiert, daß sich am unteren Ende eine Temperatur wenig über Umgebungstemperatur (ca. 300 K+ΔT) einstellt, und daß die Phasenbeziehung zwischen Druck und Gasströmung an die Erfordernisse der Reihenschaltung angepasst ist. In dem nachgeschalteten, wassergekühlten Wärmeübertrager wird die zuvor bei hoher Temperatur zugeführte Wärme auf Umgebungstemperatur rückgekühlt. Eine ähnliche Rückkühlung erfolgt in dem Kompressor. Daher kann der zwischen Pulsrohrverstärker und Pulsrohrkühler eingebaute Wärmeübertrager ähnlich aufgebaut sein wie der in dem Kompressor integrierte, ein Plattenübertrager. Die lineare Ausrichtung des Pulsrohr-Leistungsverstärkers in Figur 4 beruht auf praktischen Erwägungen. Pulsrohr-Verstärker und -Kühler sind in gleichem Maßstab dargestellt. Die wesentlichen Abmessungen und Betriebsparameter sind in der Tabelle 1 zusammengestellt.

**Tabelle 1:**

| Parameter eines Pulsrohrverstärkers | |
|---|---|
| ◆ Frequenz (Hz) | ◆ 2 |
| ◆ Druck (bar) | ◆ |
| ◆ Min | ◆ 12,4 |
| ◆ Max | ◆ 23,6 |
| ◆ Mittl. Massenstrom (g/s) | ◆ |
| | ◆ 5 |
| ◆ Regenerator | ◆ |
| ◆ Länge (mm) | **◆** 140 |
| ◆ Durchmesser (mm) | ◆ 60 |
| ◆ Heizung | ◆ |
| ◆ Länge (mm) | ◆ 140 |
| ◆ Durchmesser (mm) | ◆ 60 |
| ◆ Pulsrohr | ◆ |
| ◆ Länge (mm) | ◆ 600 |
| ◆ Durchmesser (mm) | ◆ 60 |

Der Regenerator besteht aus gestapelten 100 mesh SS, 62 mm Durchmesser, 2 mm stark. Daran schließt sich der Wärmetauscher in Form des Heizers an, der 1700 W braucht und 1000 K erzeugt. Er hat 55,2 mm Innendurchmesser und ist 140 mm lang. Der Leerraum beträgt 50 %. Das Pulsrohr mit den obigen Maßen schließt sich an. Es hat eine Wandstärke von 2 mm und besteht aus Hochtemp.-Stahl 1.4961. Am Pulsrohrausgang befindet sich ein Strömungsglätter aus einem 200 mesh SS, etwa 15 mm dick. Der Heizer ist mit einem ersten Strahlungsschild ummantelt. Ein weiteres ummantelt dieses, etwa ein Drittel des Regenerators und etwa ein Drittel des Pulsrohrs.

Wenn andere Heizenergien für den Heizer eingesetzt werden sollen, muß die Wärme von einer außerhalb des Gasraums angebrachten Brennerkammer oder einem Kollektorraum für Solarheizung an das Arbeitsgas übertragen werden. Das Problem stellt sich in gleicher Weise bei Stirling-Motoren. Die hierfür erarbeiteten Lösungen, bei denen zur Zeit Arbeitstemperaturen bis zu etwa 1000 K realisiert werden, können mit geringen Modifikationen übernommen werden. In Analogie dazu kann der Pulsrohrverstärker gemäß der schematische Darstellung der Figur 5 mit einem Gas- oder Ölbrenner betrieben werden. Die hier gewählte U-förmige Anordnung von Regenerator und Pulsrohr erwies sich als vorteilhaft. Das wärmere Gas des Regenerators als auch des Pulsrohrs sind oben, Wärme durch Naturkonvektion kann nicht abfließen.

### Literatur

I. S. Wild: *Untersuchung ein- und mehrstufiger Pulsrohrkühler*, Fortschritt-Berichte VDI, Reihe 19, Nr. 105, VDI-Verlag Düsseldorf 1997, ISBN 3-18-310519-5
II. J.Blaurock, R.Hackenberger, P.Seidel, and M. Thürk. Compact Four-Valve Pulse Tube Refrigerator in Coaxial Configuration. Proc. 8^{th} Int. Cryocooler Conf, Vail (USA) 1994, p. ...
III. Wang, G. Thummes, and C. Heiden: *Experimental Study of Staging Method for Two-Stage Pulse Tube Refrigerators for Liquid Helium Temperatures*, Cryogenics Vol. 37 (1997), p. 159-164
IV. Hofmann and S. Wild: *Analysis of o two-stage pulse tube cooler by modeling with thermoacoustic theory*. Proc. 10^{th} Int. Cryocooler Conf., May 26-28, 1998, Monterey, Ca. (USA)
V. H. Carlson: 10 kW Hermetic Stirling Engine for Stationary Application, 6^{th} International Stirling Engine Conference, Eindhoven (NL), May 26-28, 1993 (Paper ISEC-93086)

## Patentansprüche

1. Periodisch arbeitende Kältemaschine, bestehend aus:
einem auf dem Pulsrohrprozeß basierenden thermischen Leistungsverstärker und
einem an dessen als Rückkühler wirkenden Wärmeübetrager in Reihe angeschlossenen Pulsrohrkühler, wobei
der thermische Leistungsverstärker besteht aus:
einer Kompressoreinrichtung (K),
einem ersten, an die Umgebung Wärme abgebenden Wärmeübertrager (WÜ1),
einem Regenerator (R1),
einem zweiten, in den Leistungsverstärker Wärme einbringenden Wärmeübertrager (WÜ2), dem Heizer,
einem Pulsrohr (PR1),
einem dritten, an die Umgebung Wärme abgebenden Wärmeübertrager (WÜ3),
an den sich der Pulsrohrkühler, der aus
einem Regenerator (R2),
einem Wärmeübertrager (WÜ4),
einem Pulsrohr (PR2),
einem Wärmeübertrager (WÜ5) und
einem Expander (E) besteht, anschließt.

2. Periodisch arbeitende Kältemaschine nach Anspruch 1, **dadurch gekennzeichnet, daß** die Kältemaschine vom Stirlingtyp ist, als Kompressoreinrichtung (K) einen Kompressorkolben und als Expandereinrichtung (E) einen Expanderkolben - Doppelkölbenaufbau - hat.

3. Periodisch arbeitende Kältemaschine nach Anspruch 1, **dadurch gekennzeichnet, daß** die Kältemaschine vom Stirlingtyp ist, als Kompressoreinrichtung (K) einen Kompressorkolben hat - Einkolbenaufbau - und als Expander einen Doppeleinlaß-Phasenschieber in Form einer querschnittveränderbaren Rohrverbindung vom Wärmeübertrager (WÜ3) zum Wärmeübertrager (WÜ5) und einer querschnittveränderbaren Rohrverbindung vom Wärmeübertrager (WÜ5) zu einem Ausdehnungsgefäß hat.

4. Periodisch arbeitende Kältemaschine nach Anspruch 1, **dadurch gekennzeichnet, daß** die Kältemaschine vom Gifford-McMahon-Typ, GM-Typ, ist, als Kompressoreinrichtung (K) eine jeweils ventilgesteuerte Zuleitung von einem Hochdruckreservoir (HD) und einem Niederdruckreservoir (ND) hat - Zweiventilanordnung - und als Expander einen Doppeleinlaß-Phasenschieber in Form einer querschnittveränderbaren Rohrverbindung vom Wärmeübertrager (WÜ3) zum Wärmeübertrager (WÜ5) und einer querschnittveränderbaren Rohrverbindung vom Wärmeübertrager (WÜ5) zu einem Ausdehnungsgefäß hat.

5. Periodisch arbeitende Kältemaschine nach Anspruch 1, **dadurch gekennzeichnet, daß** die Kältemaschine vom Gifford-McMahon-Typ, GM-Typ, ist, als Kompressoreinrichtung (K) eine jeweils ventilgesteuerte Zuleitung von einem Hochdruckreservoir (HD) und einem Niederdruckreservoir (ND) und als Expander ebenfalls je eine ventilgesteuerte Zuleitungen zum Hochdruckreservoir (HD) und einem Niederdruckreservoir (ND) hat - Vierventilanordnung.

6. Periodisch arbeitende Kältemaschine nach einem der Ansprüche 1 bis 5, **dadurch gekennzeichnet, daß** die Wärmequelle für den Heizer direkt im Wärmeübertrager (WÜ2), dem Heizer, eingebaut ist.

7. Periodisch arbeitende Kältemaschine nach einem der Ansprüche 1 bis 5, **dadurch gekennzeichnet, daß** die Wärmequelle für den Heizer außerhalb des des Leistungsverstärkers liegt und mit dem Wärmeübertrager (WÜ2), dem Heizer, gut die Wärme leitend verbunden ist.

## Claims

1. A periodically operating refrigerating machine, comprising:
a thermal power amplifier based on the pulse tube process and
a pulse tube cooler, which is connected in series to a heat exchanger of said thermal power amplifier operating as a cooler, wherein the thermal power amplifier comprises:
a compressor device (K),
a first heat exchanger (WÜ1), which releases heat to the environment, a regenerator (R1),
a second heat exchanger (WÜ2), which introduces heat into the power amplifier, the heater,
a pulse tube (PR1),
a third heat exchanger (WÜ3), which releases heat to the environment, to which the pulse tube cooler is connected,
said pulse tube cooler consisting of
a regenerator (R2),
a heat exchanger (WÜ4),
a pulse tube (PR2),
a heat exchanger (WÜ5) and
an expander (E).

2. A periodically operating refrigerating machine according to claim 1, **characterised in that** the refrigerating machine is the Stirling-type machine, which, in the form of a compressor device (K), has a compressor piston and, in the form of an expander device (E), has an expander piston - double piston construction.

3. A periodically operating refrigerating machine according to claim 1, **characterised in that** the refrigerating machine is a Stirling type machine, which, in the form of a compressor device (K), has a compressor piston - single-piston construction - and, in the form of an expander, has a double inlet phase shifter in the form of a pipe connection with a variable cross-section from the heat exchanger (WÜ3) to the heat exchanger (WÜ5) and a pipe connection with a variable cross-section from the heat exchanger (WÜ5) to an expansion container.

4. A periodically operating refrigerating machine according to claim 1, **characterised in that** the refrigerating machine is the Gifford-McMahon type machine, the GM type machine, which, in the form of a compressor device (K), has respectively a valve-controlled supply line from a high pressure reservoir (HD) and a low pressure reservoir (ND) - double valve arrangement - and, in the form of an expander, has a double inlet phase shifter in the form of a pipe connection with a variable cross-section from the heat exchanger (WÜ3) to the heat exchanger (WÜ5) and a pipe connection with a variable cross-section from the heat exchanger (WÜ5) to an expansion container.

5. A periodically operating refrigerating machine according to claim 1, **characterised in that** the refrigerating machine is the Gifford-McMahon type machine, a GM type machine, which, in the form of a compressor device (K), has respectively a valve-controlled supply line from a high pressure reservoir (HD) and a low pressure reservoir (ND) and, in the form of an expander, also has respectively a valve-controlled supply line to the high pressure reservoir (HD) and a low pressure reservoir (ND) - four valve arrangement.

6. A periodically operating refrigerating machine according to one of claims 1 to 5, **characterised in that** the heat source for the heater is installed directly in the heat exchanger (WÜ2), the heater.

7. A periodically operating refrigerating machine according to one of claims 1 to 5, **characterised in that** the heat source for the heater is disposed externally of that of the power amplifier and is connected to the heat exchanger (WÜ2), the heater, so as to conduct heat well.

## Revendications

1. Machine frigorifique à fonctionnement périodique, qui consiste en:
- un amplificateur de puissance thermique basé sur le processus du tube pulsé, et
- un réfrigérant à tube pulsé monté en série à son caloporteur agissant comme réfrigérant de retour, l'amplificateur de puissance thermique consistant en
- un dispositif de compression (K),
- un premier caloporteur (WÜ1) dégageant de la chaleur à l'environnement,
- un régénérateur (R1),
- un deuxième caloporteur (WÜ2) apportant de la chaleur à l'amplificateur de puissance, le réchauffeur,
- un tube pulsé (PR1),
- un troisième caloporteur (WÜ3) dégageant de la chaleur à l'environnement, suivi
- du réfrigérant à tube pulsé qui consiste en
- d'un régénérateur (R2),
- d'un caloporteur (WÜ4),
- un tube pulsé (PR2),
- un caloporteur (WÜ5) et
- un dispositif d'expansion (E).

2. Machine frigorifique à fonctionnement périodique selon la revendication 1, **caractérisée en ce que** la machine frigorifique est du type Stirling et qu'elle possède un compresseur à piston comme dispositif de compression (K) et un piston d'expansion - structure à double piston - comme dispositif d'expansion (E).

3. Machine frigorifique à fonctionnement périodique selon la revendication 1, **caractérisée en ce que** la machine frigorifique est du type Stirling et qu'elle possède un compresseur à piston - structure à piston unique - comme dispositif de compression (K) et, comme dispositif d'expansion (E), un déphaseur à deux admissions sous forme d'une jonction de tube à section variable entre le caloporteur (WÜ3) et le caloporteur (WÜ5) ainsi qu'une jonction de tube à section variable entre le caloporteur (WÜ5) et un vase d'expansion.

4. Machine frigorifique à fonctionnement périodique selon la revendication 1, **caractérisée en ce que** la machine frigorifique est du type Gifford-McMahon, type GM, qu'elle possède comme dispositif de compression (K) une admission commandée par soupape venant d'un réservoir haute pression (HD) et, respectivement, d'un réservoir basse pression (ND) - structure à deux soupapes - et qu'elle possède, comme dispositif d'expansion, un déphaseur à deux admissions sous forme d'une jonction de tube à section variable entre le caloporteur (WÜ3) et le caloporteur (WÜ5) et d'une jonction de tube à section variable entre le caloporteur (WÜ5) et un vase d'expansion.

5. Machine frigorifique à fonctionnement périodique selon la revendication 1, **caractérisée en ce que** la machine frigorifique est du type Gifford-McMahon, type GM, qu'elle possède comme dispositif de compression (K) une admission commandée par soupape venant d'un réservoir haute pression (HD) et, respectivement, d'un réservoir basse pression (ND) - et qu'elle possède également, comme dispositif d'expansion pour chacun d'eux, une admission commandée par soupape au réservoir haute pression (HP) et à un réservoir basse pression (ND) - structure à 4 soupapes.

6. Machine frigorifique à fonctionnement périodique selon une quelconque des revendications 1 à 5, **caractérisée en ce que** la source thermique pour le réchauffeur est directement intégrée dans le caloporteur (WÜ2), le réchauffeur.

7. Machine frigorifique à fonctionnement périodique selon une quelconque des revendications 1 à 5, **caractérisée en ce que** la source thermique pour le réchauffeur se situe à l'extérieur de l'amplificateur de puissance et qu'elle est équipé d'un raccord parfaitement thermoconducteur au caloporteur (WÜ2), le réchauffeur.
